# EUROPÄISCHE PATENTSCHRIFT

(11) **EP 1 411 020 B1**
(45) Veröffentlichungstag und Bekanntmachung des Hinweises auf die Patenterteilung: **21.02.2007**
(21) Anmeldenummer: 03022687.2
(22) Anmeldetag: 07.10.2003
(51) Int. Cl.: B66F 9/075

(54) **Gabelstapler mit einem seitlich entnehmbaren Batterieblock**
Fork lift truck with laterally removable battery
Chariot élévateur à fourche avec batterie amovible latéralement

(30) Priorität: 18.10.2002 DE 10248657
(43) Veröffentlichungstag der Anmeldung: 21.04.2004
(73) Patentinhaber: STILL GMBH, D-22113 Hamburg (DE)
(72) Erfinder: Szymanski, Marek, 24306 Kleinmeisdorf Gemeinde Bösdorf (DE)
(74) Vertreter: Lang, Michael

(56) Entgegenhaltungen:
- EP-A- 0 030 928
- DE-A- 19 849 769
- US-A- 3 086 618
- PATENT ABSTRACTS OF JAPAN vol. 2003, no. 01, 14. Januar 2003 (2003-01-14) -& JP 2002 265191 A (TOYOTA INDUSTRIES CORP), 18. September 2002 (2002-09-18)
- PATENT ABSTRACTS OF JAPAN vol. 1997, no. 07, 31. Juli 1997 (1997-07-31) -& JP 09 082300 A (TOYOTA AUTOM LOOM WORKS LTD), 28. März 1997 (1997-03-28)

## Beschreibung

Die Erfindung betrifft einen Gabelstapler mit einem Rahmen und einem innerhalb des Rahmens angeordneten Batterieblock, wobei der Rahmen eine seitliche Öffnung zur Entnahme des Batterieblocks in im Wesentlichen horizontaler Richtung aufweist.

Ein elektrisch angetriebener Gabelstapler der genannten Art ist mit einem mit Akkumulatoren bestückten Batterieblock ausgerüstet, der die für den Fahrantrieb, den Hubantrieb und sonstige elektrische Aggregate erforderliche Energie zur Verfügung stellt. Um den Batterieblock beispielsweise im Schadensfall auswechseln zu können, ist der Rahmen des Gabelstaplers derart ausgebildet, dass der Batterieblock mittels einer geeigneten Vorrichtung entfernt und ein neuer Batterieblock eingesetzt werden kann. Ein besonders häufiges Wechseln des Batterieblocks ist dann erforderlich, wenn der Gabelstapler im Mehrschichtbetrieb eingesetzt wird. In diesem Fall wird regelmäßig ein im Gabelstapler befindlicher entladener Batterieblock durch einen frisch geladenen Batterieblock ersetzt.

Bekannt ist es, den Rahmen des Gabelstaplers derart auszuführen, dass der Batterieblock mit einem Kran nach oben entnommen werden kann. Nachteilig hieran ist, dass die über dem Batterieblock befindlichen Bauteile, in der Regel eine Fahrerkabine und ein Fahrerschutzdach, zumindest teilweise verschwenkbar ausgeführt werden müssen, um ein Herausheben des Batterieblocks zu ermöglichen.

Bei bekannten gattungsgemäßen Gabelstaplern mit seitlicher Batterieentnahmeöffnung ist am Boden des Batteriefachs im Gabelstapler eine Rollenbahn angeordnet. Von dieser gabelstaplerfesten Rollenbahn kann der Batterieblock in horizontaler Richtung auf eine neben dem Gabelstapler angeordnete externe Rollenbahn geschoben werden. Damit der Rahmen des Gabelstaplers trotz der großen seitlichen Öffnung für den Batterieblock die erforderliche Steifigkeit aufweist, ist es bekannt, ein unterhalb und seitlich der Öffnung verlaufendes Profil vorzusehen, auf dem auch die Gewichtskraft des Batterieblocks abgestützt wird. Ein derartiger Gabelstapler ist beispielsweise in der DE 100 05 285 A1 beschrieben. Nachteilig an dieser bekannten Anordnung ist, dass die Rollenbahnen zum Batteriewechsel zwingend erforderlich sind. Aus der JP 2002-50333 A ist ein Gabelstapler gemäß dem Oberbegriff des Anspruchs 1 bekannt, bei dem der Batterieblock horizontal zur Seite entnommen werden kann.

Der vorliegenden Erfindung liegt die Aufgabe zugrunde, einen Gabelstapler so auszubilden, dass der im Gabelstapler befindliche Batterieblock unterfahren und beispielsweise mittels eines Gabelhubwagens angehoben und durch die seitliche Öffnung des Rahmens bewegt werden kann.

Diese Aufgabe wird erfindungsgemäß dadurch gelöst, dass der Rahmen einen auf Biegung belastbaren Träger aufweist, der an der Oberseite der Öffnung des Rahmens angeordnet ist und dass der Rahmen im Bereich des Batterieblocks nach unten zumindest teilweise offen ist, wobei der Rahmen unterhalb des Batterieblocks Aufstandspunkte für den Batterieblock aufweist und der Bereich zwischen einem vorderen Aufstandspunkt und einem hinteren Aufstandspunkt frei von tragenden Rahmenteilen ist. Der im Wesentlichen horizontal, in Längsrichtung des Gabelstaplers angeordnete Träger verleiht dem Rahmen die erforderliche Steifigkeit, wobei der Träger hauptsächlich eine Biegebelastung erfährt. Der Träger bildet dabei den oberen Rand der Rahmenöffnung. Durch die Anordnung des Trägers oberhalb des Batteriefachs bleibt der Raum unterhalb des Batterieblocks frei von tragenden Rahmenteilen. Hierdurch wird es beispielsweise möglich, den Batterieblock mit einem lastrollenunterstützten Gabelhubwagen, der unter den Gabelstapler geschoben wird, anzuheben und herauszuziehen. Die Öffnung des Rahmens ist derart bemessen, dass die Gabeln eines zum Transport des Batterieblocks vorgesehenen Hubwagens direkt mit dem Batterieblock in Kontakt treten können. Ebenso weist der Rahmen im Bereich unterhalb des Batterieblocks Aufstandspunkte für den Batterieblock auf, über welche die Gewichtskraft des Batterieblocks in den Rahmen eingeleitet wird.

Gemäß einer zweckmäßigen Weiterbildung der Erfindung ist der Träger derart geformt, dass er sich auf die Vorderseite der Öffnung des Rahmens erstreckt. Der Träger geht dabei von dem waagrechten Abschnitt an der Oberseite der Öffnung in einen im Wesentlichen senkrechten Abschnitt über. Der senkrechte Abschnitt bildet dabei den vorderen Rand der Rahmenöffnung.

Ebenso zweckmäßig ist es, wenn der Träger derart geformt ist, dass er sich auf die Hinterseite der Öffnung des Rahmens erstreckt. Auch hier bildet dann ein im Wesentlichen senkrechter Abschnitt des Trägers den hinteren Rand der Rahmenöffnung.

Eine vorteilhafte Ausgestaltung liegt vor, wenn der Träger im vorderen Bereich starr mit einer Aufnahme für eine Vorderachse des Gabelstaplers verbunden ist. Von der Vorderachse ausgehende Kräfte und Momente können somit direkt in den Träger eingeleitet werden. Der Träger kann starr mit der Aufnahme verbunden, beispielsweise verschweißt oder verschraubt sein. Ebenso ist es möglich, den Träger und die Aufnahme für die Vorderachse als gemeinsames Bauteil, also einstückig auszubilden.

Weiter ist es vorteilhaft, wenn der Träger im hinteren Bereich starr mit einem Heckgewicht des Gabelstaplers verbunden ist. Der Träger ist dabei vorzugsweise mittels einer Schraubenverbindung direkt mit dem gegossenen Heckgewicht verbunden. Die auf den Träger wirkenden Kräfte können dadurch direkt in das Heckgewicht eingeleitet werden.

Eine hohe Biegesteifigkeit des Trägers bei gleichzeitig geringem Materialeinsatz wird erreicht, wenn der Träger ein zumindest annähernd T-förmiges Profil aufweist.

Die gleichen Vorteile ergeben sich, wenn der Träger zumindest teilweise als Hohlprofil ausgebildet ist.

Weitere Vorteile und Einzelheiten der Erfindung werden anhand der in den schematischen Figuren dargestellten Ausführungsbeispiele näher erläutert. Dabei zeigt
- Figur 1: den Rahmen eines erfindungsgemäßen Gabelstaplers in perspektivischer Ansicht,
- Figuren 2 bis 4: verschiedene Varianten für den Querschnitt des Trägers.

Figur 1 zeigt den Rahmen eines erfindungsgemäßen Gabelstaplers in perspektivischer Ansicht. Zu erkennen ist das nach unten und zur rechten Gabelstaplerseite offene Batteriefach 1. Zur linken Gabelstaplerseite hin ist das Batteriefach durch eine Seitenwand 2 des Rahmens begrenzt. Nach oben hin ist das Batteriefach 1 durch ein Blech 3 begrenzt, nach vorne durch ein weiteres Blech 4.

Um dem Rahmen die erforderliche Steifigkeit zu verleihen, ist erfindungsgemäß direkt oberhalb des Batteriefachs, an dessen offener Seite, ein sich in Längsrichtung des Gabelstaplers erstreckender Träger 5 angeordnet. Der Träger 5 ist das tragende Rahmenteil auf der rechten Gabelstaplerseite und dient zur Übertragung von Kräften und Momenten zwischen dem vorderen und dem hinteren Teil des Gabelstaplers. In seinem vorderen Bereich knickt der Träger 5 nach unten ab und verläuft entlang des vorderen Blechs 4 des Batteriefachs 1. Der Träger 5 ist im vorderen Bereich starr mit einer Aufnahme 6 für die Vorderachse des Gabelstaplers verbunden. Im hinteren Bereich ist der Rahmen, und damit direkt oder indirekt auch der Träger 5, starr mit einem Heckgewicht des Gabelstaplers verbunden, wofür im vorliegenden Ausführungsbeispiel Schraubenlöcher 7 vorgesehen sind.

Das nach unten offene Batteriefach 1 ermöglicht es, zum Wechseln eines nicht dargestellten Batterieblocks mit einem Gabelhubwagen unter das Batteriefach zu fahren, den Batterieblock anzuheben und aus dem Batteriefach hinaus zu bewegen. Das Einsetzen eines neuen Batterieblocks erfolgt in umgekehrter Reihenfolge. Die Gabeln des Gabelhubwagens befinden sich während des Entfernens oder Einsetzens eines Batterieblocks zwischen den am Rahmen angeordneten Aufstandspunkten 8, auf denen der Batterieblock während des Betriebs des Gabelstaplers steht.

Die Figuren 2 bis 4 zeigen verschiedene Varianten zur Gestaltung des Querschnitts des Trägers 5. Die Querschnittsformen sind dabei so gewählt, dass der Träger 5 hohe Widerstandsmomente bezüglich Drehmomenten um eine horizontale oder vertikale Achse aufweist. Gleichzeitig soll der Träger mit möglichst geringem Materialeinsatz und damit kostengünstig herstellbar sein. Die im Folgenden beschriebenen Querschnitte können in der Anwendung als Träger in der dargestellten Ausrichtung, oder um 180 Grad gedreht eingesetzt werden.

In der Variante gemäß Figur 2 weist der Träger ein T-förmiges Profil auf und besteht aus einem waagrechten Blech 10 und einem darauf aufgesetzten senkrechten Blech 11. Die beiden Bleche 10, 11 können beispielsweise miteinander verschweißt sein.

Die Variante gemäß Figur 3 besteht ebenfalls aus einem waagrechten Blech 10 und einem darauf aufgesetzten senkrechten Blech 12, welches jedoch an dem dem Blech 10 entgegengesetzten Ende in die Waagrechte übergeht.

In der Variante nach Figur 4 ist anstelle eines senkrechten Blechs ein Hohlkörper 13 vorgesehen, der auf ein waagrechtes Blech 10 aufgesetzt ist.

## Patentansprüche

1. Gabelstapler mit einem Rahmen und einem innerhalb des Rahmens angeordneten Batterieblock, wobei der Rahmen eine seitliche Öffnung zur Entnahme des Batterieblocks in im Wesentlichen horizontaler Richtung aufweist wobei der Rahmen im Bereich des Batterieblocks nach unten zumindest teilweise offen ist, **dadurch gekennzeichnet, dass** der Rahmen einen auf Biegung belastbaren Träger (5) aufweist, der an der Oberseite der Öffnung des Rahmens angeordnet ist, wobei der Rahmen unterhalb des Batterieblocks Aufstandspunkte (8) für den Batterieblock aufweist und der Bereich zwischen einem vorderen Aufstandspunkt (8) und einem hinteren Aufstandspunkt (8) frei von tragenden Rahmenteilen ist.

2. Gabelstapler nach Anspruch 1, **dadurch gekennzeichnet, dass** der Träger (5) derart geformt ist, dass er sich auf die Vorderseite der Öffnung des Rahmens erstreckt.

3. Gabelstapler nach Anspruch 1 oder 2, **dadurch gekennzeichnet, dass** der Träger (5) derart geformt ist, dass er sich auf die Hinterseite der Öffnung des Rahmens erstreckt.

4. Gabelstapler nach einem der Ansprüche 1 bis 3, **dadurch gekennzeichnet, dass** der Träger (5) im vorderen Bereich starr mit einer Aufnahme (6) für eine Vorderachse des Gabelstaplers verbunden ist.

5. Gabelstapler nach einem der Ansprüche 1 bis 4, **dadurch gekennzeichnet, dass** der Träger (5) im hinteren Bereich starr mit einem Heckgewicht des Gabelstaplers verbunden ist.

6. Gabelstapler nach einem der Ansprüche 1 bis 5, **dadurch gekennzeichnet, dass** der Träger (5) ein zumindest annähernd T-förmiges Profil aufweist.

7. Gabelstapler nach einem der Ansprüche 1 bis 6, **dadurch gekennzeichnet, dass** der Träger (5) zumindest teilweise als Hohlprofil ausgebildet ist.

## Claims

1. Fork-lift truck with a frame and a battery pack arranged within the frame, the frame having a lateral opening for removing the battery pack in the essentially horizontal direction, the frame being at least partially open at the bottom in the region of the battery pack, **characterized in that** the frame has a carrier (5) which can be subjected to bending stress and is arranged on the upper side of the opening of the frame, the frame having resting points (8) for the battery pack beneath the battery pack and the region between a front resting point (8) and a rear resting point (8) being free of bearing frame parts.

2. Fork-lift truck according to Claim 1, **characterized in that** the carrier (5) is formed such that it extends onto the front side of the opening of the frame.

3. Fork-lift truck according to Claim 1 or 2, **characterized in that** the carrier (5) is formed such that it extends onto the rear side of the opening of the frame.

4. Fork-lift truck according to one of Claims 1 to 3, **characterized in that** the carrier (5) is rigidly connected to a receptacle (6) for a front axle of the fork-lift truck in the front region.

5. Fork-lift truck according to one of Claims 1 to 4, **characterized in that** the carrier (5) is rigidly connected to a rear weight of the fork-lift truck in the rear region.

6. Fork-lift truck according to one of Claims 1 to 5, **characterized in that** the carrier (5) has an at least approximately T-shaped profile.

7. Fork-lift truck according to one of Claims 1 to 6, **characterized in that** the carrier (5) is at least partially in the form of a hollow profile.

## Revendications

1. Chariot élévateur à fourche avec un châssis et un bloc batterie disposé à l'intérieur du châssis, le châssis présentant une ouverture latérale pour enlever le bloc batterie dans la direction substantiellement horizontale, le châssis étant au moins partiellement ouvert vers le bas dans la région du bloc batterie, **caractérisé en ce que** le châssis présente un support (5) pouvant être sollicité en flexion, qui est disposé sur le côté supérieur de l'ouverture du châssis, le châssis présentant, en dessous du bloc batterie, des points d'appui (8) pour le bloc batterie et la région entre un point d'appui avant (8) et un point d'appui arrière (8) étant exempte de pièces du châssis portantes.

2. Chariot élévateur à fourche selon la revendication 1, **caractérisé en ce que** le support (5) est formé de telle sorte qu'il s'étende sur le côté avant de l'ouverture du châssis.

3. Chariot élévateur à fourche selon la revendication 1 ou 2, **caractérisé en ce que** le support (5) est formé de telle sorte qu'il s'étende sur le côté arrière de l'ouverture du châssis.

4. Chariot élévateur à fourche selon l'une quelconque des revendications 1 à 3, **caractérisé en ce que** le support (5) est connecté rigidement dans la région avant à un logement (6) pour un essieu avant du chariot élévateur à fourche.

5. Chariot élévateur à fourche selon l'une quelconque des revendications 1 à 4, **caractérisé en ce que** le support (5) est connecté rigidement dans la région arrière à un poids arrière du chariot élévateur à fourche.

6. Chariot élévateur à fourche selon l'une quelconque des revendications 1 à 5, **caractérisé en ce que** le support (5) présente un profilé au moins approximativement en forme de T.

7. Chariot élévateur à fourche selon l'une quelconque des revendications 1 à 6, **caractérisé en ce que** le support (5) est réalisé au moins en partie sous forme de profilé creux.
